# EUROPÄISCHE PATENTSCHRIFT

(11) **EP 0 000 945 B1**
(45) Veröffentlichungstag und Bekanntmachung des Hinweises auf die Patenterteilung: **24.06.1981**
(21) Anmeldenummer: 78100740.6
(22) Anmeldetag: 24.08.1978
(51) Int. Cl.: B65D 71/00

(54) **Sammelpackträger für Dosen mit Bördelrand**
Multipack-carrier for tins with flanged edges
Support de groupage pour récipients à bord serti

(30) Priorität: 31.08.1977 DE 2739143
(43) Veröffentlichungstag der Anmeldung: 07.03.1979
(73) Patentinhaber: Plastik- und Metallverpackung GmbH, D-4000 Düsseldorf (DE)
(72) Erfinder: Beier, Gerhard, D-3090 Verden-Dauelsen (DE); Matthies, Wolfgang, D-2800 Bremen (DE)
(74) Vertreter: Bornemann, Dieter, Dipl.-Ing.

## Beschreibung

Die Erfindung betriff einen Sammelpackträger für Dosen mit Bördet and oder dergleichen Behältern mit umlaufendem Vorsprung, wobei ein flacher, einen Tragegriff aufweisender Rahmen mit sich paarweise auf den Rahmenflächen gegenüberliegenden Aufnahmetellern vorgesehen ist und der Rand jedes Aufnahmetellers als dem Bördelrand angepasste elastische Hinterschneidung zum paarweisen klemmenden Erfassen von mit einander zugewandtem Bördelrand angeordneten Dosen ausgebildet ist und wobei zwischen den Hinterschneidungen paarweise gegenüberliegender Aufnahmeteller im Berich des Tellerrandes eine als Ring ausgebildete Tellerfläche vorgesehen ist, so dass der Bördelrand einer einzusetzenden Dose zwischen den Hinterschneidungen und dem gegen diese mit Hilfe eines Stegs abgestützten Ring gehalten ist.

Eine Verpackungsanordnung für Dosen mit Bördelrand ist bereits aus der DE-B-1 138 523 bekannt. Hierbei sind jedoch besondere deckelförmige Bauteile zum Festhalten der Dosen am Bördelrand und zum hygienischen Abdecken der Öffnungsseite der jeweiligen Dosen erforderlich. Die bekannte Anordnung ist daher sowohl wegen der Herstellungskosten als auch wegen des Materialverbrauchs aufwendig.

Der Erfindung liegt die Aufgabe zugrunde, einen Sammelpackträger der eingangs genannten Gattung zu schaffen, bei dem besondere Deckel zum Festhalten der einzusetzenden Dosen oder dergleichen Behälter mit umlaufendem Vorsprung nicht erforderlich sind, wobei aber ebenfalls ein hygienischer Verschluss der Öffnungsseite der jeweiligen Dose gegeben ist. Die erfindungsgemässe Lösung hierzu besteht bei einem Sammelpackträger der oben bezeichneten Gattung darin, dass der äussere Rand dieser Baueinheit Versteifungsrippen mit einem die Gesamtheit der Aufnahmeteller umlaufenden gurtartigen Bauteil umfasst.

Bei dem Sammelpackträger ist also zunächst vorgesehen, dass die Dosen grundsätzlich in zwei Ebenen derart eingesetzt werden, dass die Dosenlagen zu beiden Seiten des Trägers angeordnet sind. Wegen der die Bördelränder der eingesetzten Dosen rundum abschliessenden Aufnahmeteller ergibt sich dabei ohne weiteres die Möglichkeit eines hygienischen Verschlusses der gegebenenfalls eine Trinköffnung aufweisenden Öffnungsseite der Dosen, in dem man die Dosen paarweise mit der Öffnungsseite in den Sammelpackträger einsetzt. Mit anderen Worten ist in dem Träger ein hygienischer Schutz der am Dosenkopf befindlichen Trinköffnung ohne zusätzliche Abdeckung gewährleistet.

Da die Dosen oder dergleichen Behälter paarweise - mit:dem Deckel - oder Bördelrand gegeneinanderliegend - zusammengefasst sind, liegt der Rahmen des Trägärs stets zwischen zwei Dosen bzw. Behältern. Der an den Rahmen angesetzte Tragegriff sitzt daher immer an der richtigen Stelle in bezug auf den Schwerpunkt der gesamten Verpackungseinheit.

Weiterhin ist zwischen den Hinterschneidungen paarweise gegenüberliegender Aufnahmeteller - angrenzend an den Tellerrand - eine ringförmige Tellerfläche vorgesehen, so dass der Bördelrand der jeweiligen Dose zwischen einer Hinterschneidung und einem Ring abgestützt ist. Die Dosen oder dergleichen können dann auch einzeln aus dem Rahmen des Sammelpackträgers entnommen werden.

Die in den neuen Träger eingesetzten Dosen oder dergleichen brauchen im Handel nicht ausgepackt zu werden, da sich die Ware in der Verpackung selbst präsentiert. Der Sammelpackträger kann also mit den durch ihn gebündelten Dosen oder dergleichen wahlweise entweder von der Palette ins Verkaufsregal gestellt oder direkt ab Palette vom Käufer entnommen werden. Abfälle entstehen dabei beim Einzelhändler nicht. Da die Dosen oder Behälter in dem Sammelpackträger verbunden bleiben, ist eine Preisauszeichnung jeder einzelnen Dose nicht erforderlich.

Bei diesem Sammelpackträger besteht die Erfindung darin, den äusseren gurtartig ausgebildeten Bauteil der Baueinheit als Beschriftungsfläche zu verwenden. Die Aussenflächen der in Form eines umlaufenden Gurtes mit den übrigen Teilen des Trägers zu einer Baueinheit integrierten Versteifungsrippen können also auch als Datenträger, zum Beispiel für eine Typenbezeichnung oder eine Preisangabe, benutzt werden.

Der gurtartige Bauteil hat aber als Baueinheit des erfindungsgemässen Trägers noch eine dritte Funktion. Er kann nämlich, insbesondere gegebenenfalls an der Schmalseite des Trägers, als senkrecht zu den Dosenlängsachsen verlaufender und elastisch an die Packung anklappbarer Tragegriff ausgebildet sein bzw. dienen. Der gurtartige Bauteil kann sich dabei flach an die Stirnseite des Trägersystems anlegen, ohne eine über die Gesamtbreite des Trägersystems überstehende Form anzunehmen. Es wird dadurch also sowohl eine dichte Packung auf der Palette oder in sonstigem Transportsystem als auch eine optimale Tragebequemlichkeit des einzelnen Verpackungsgebindes erreicht.

Um das Entnehmen einzelner Dosen oder dergleichen aus dem erfindungsgemässen Sammelpackträger zu erleichtern, kann vorgesehen sein, die Hinterschneidungen auf kurzen Abschnitten an den Berührungsstellen zweier benachbarter Dosen wegfallen zu lassen. An diesen Stellen bleibt aber der die Hinterschneidungen mit den darunterliegenden, an den Rand des Aufnahmetellers angrenzenden, ringförmigen Tellerflächen verbindende Steg erhalten. Trotz teilweisen Wegfalls der Hinterschneidung ist also ein hygienischer Verschluss der in den Träger eingesetzten Kopfseite der jeweiligen Dose gewährleistet.

In der Fläche des erfindungsgemässen Sammelpackträgers können in dem durch drei oder vier benachbarten Dosen begrenzten Bereich Hohlräume oder Löcher zur Aufnahme von Sicherungselementen vorgesehen sein, die zum Beispiel bei Hindurchstecken eines Dorns, als Transportsicherung bei der Stapelung auf Paletten verwendbar sind.

Der Rahmen des Sammelpackträgers kann aus Kunststoff, insbesondere Polyolefin, einstückig gegossen, gespritzt oder gepresst sein. Gegenüber einigen bisherigen Verpackungsarten dieser Gattung weist der neue Sammelpackträger daher den Vorteil auf, dass er wasserfest und elastisch ist. Da der neue Träger ferner im wesentlichen nur aus einem flachen Rahmen besteht, der zu dem aus leichtem Kunststoff herstellbar ist, hat diese Verpackung ein relativ niedriges Eigengewicht, die Transportkosten sind demgemäss gering.

Anhand der schematischen Zeichnung eines Ausführungsbeispiels werden weitere Einzelheiten erläutert; es zeigen:
Fig. 1 eine perspektivische Seitenansicht eines gefüllten Sammelpackträgers,
Fig. 2 einen Schnitt parallel zur Fläche des Tragerahmens von Fig. 1 und
Fig. 3 einen Schnitt längs der Linie A - B von Fig. 2.

In dem Rahmen 1 des Sammelpackträgers gemäss Fig. 1 ist von oben und von unten je ein Satz Dosen 2 und 3 eingesetzt. Die Dosen stossen etwa an der gestrichelten Linie 4 aufeinander. Hier sind die Bördelränder der Dosen oder dergleichen eingeklemmt. Aus dem in Fig. 2 dargestellten parallel zur Fläche des Rahmens 1 von Fig. 1 verlaufenden Querschnitt geht hervor, wie die Dosen in den Rahmen einander zugeordnet sein können.

Der Rahmen 1 gemäss Fig. 2 weist am Rande Versteifungsrippen 5,6 und 7 auf, die eine Art umlaufenden Gurt bilden, der mit dem Rahmen zu einem einzigen Bauteil integriert ist. Die gurtartigen Versteifungsrippen sind straff gespannt - es wird hierzu auf die Versteifungsrippen 5 und 6 verwiesen. Demgegenüber können die übrigen Teile der gurtartig umlaufenden Versteifungsrippen 5 und 6 ohne weiteres als Datenträger, zum Beispiel für eine Preisauszeichnung, dienen.

In derZeichnung von Fig. 1 bis 3 ist ein Rahmen mit sechs Aufnahmetellern 8 auf jeder Rahmenfläche zum Einsetzen von insgesamt zwei mal sechs also zwölf Dosen dargestellt. Der Rand der Aufnahmeteller 8 ist so ausgebildet, dass er zum klemmend lösbaren Erfassen der Bördelränder oder der sonstigen Vorsprünge von einzusetzenden Dosen oder dergleichen Behälter geeignet ist. Der Rahmen 1 gemäss Fig. 2 und 3 besteht aus mehreren mehrfach zusammengehaltenen ebenen Ringen 9, an deren äusseren Kanten (auf beiden Flächen) Stege 10 und 11 mit Hinterschneidungen 12 und 13 zum Erfassen der einzu₋ setzenden Dosen vorgesehen sind. An den beiderseits an die ebene Fläche des Rahmens 1 angesetzten Stegen 10 und 11 sind auf der Innenseite die Hinterschneidungen 12 und 13 angesetzt, deren Abstand von der Fläche der Ringe 9 so gross ist, dass der jeweilige Bördelrand einer in den Rahmen einzusetzenden Dose gerade zwischen der Hinterschneidung 12, 13 und der Fläche des Ringes 9 einklemmbar ist.

Um eine möglichst dichte Packung der Dosen oder dergleichen im erfindungsgemässen Träger zu gewährleisten, ist es zweckmässig, die Stege 10 und 11 so auszuführen, dass die Dosen im Bereich der Bördelränder abstandfrei plaziert werden. Erfindungsgemäss wird das dadurch erreicht, dass die Stege 10 und 11 eines Aufnahmetellers und die entsprechenden Stege eines benachbarten Aufnahmetellers tangential - eine einzige Baueinheit bildend - einander durchdringen. In diesem Durchdringungsbereich 14 in der Fläche des Trägers benachbarter Aufnahmeteller ist also das Material des Stegs nicht stärker als am übrigen Umfang des jeweiligen Aufnahmetellers. Der Steg soll in den Durchdringungsbereichen 14 aber gerade so hoch sein, dass er einen hygienischen Abschluss der in den Träger eingesetzten Fläche der Dose sicherstellt.

Handhabung und Herstellung des erfindungsgemässen Sammelpackträgers werden erleichtert, wenn die Hinterschneidungen an den Durchdringungsbereichen 14 zweier benachbarter Aufnahmeteller auf einem kurzen Abschnitt wegfallen. In diesen kurzen Abschnitten sind die Bördelränder der eingesetzten Dosen oder dergleichen Behälter dann also nur am Umfang durch einen geraden Steg umfasst. Man erleichtert damit vor allem das Herausnehmen der eingesetzten Dosen, die durch einfaches Kippen aus dem Träger gegen die elastische Kraft der Hinterschneidungen reissbar sind.

Je nach Art, Form, Anzahl und Querschnitt der zu verpackenden Dosen oder dergleichen kann die Ausführung des neuen Sammelpackträgers verändert werden. Letzterer wird vor allem durch die Abmessungen des Bördelrandes oder eines anderen, die Halterung ermöglichenden Vorsprung beeinflusst. Da das Verankerungsprinzip auf den Hinterschneidungen beruht und gleichzeitig immer eine gegeneinander angeordnete Lage der verpackten Dosen vorgesehen ist, ergibt sich eine materialsparende Ausführung des Sammelpackträgers, insbesondere dadurch, dass sich die Dosen im engen Verbund gegenseitig abstützen. Der Sammelpackträger sitzt dabei immer zwischen mindestens zwei Kopf an Kopf liegenden Dosen oder dergleichen. Dieses gegenseitige Abstützen der zusammenzufassenden Dosen beeinflusst ebenfalls den Aufbau des Rahmens.

Wie insbesondere aus Fig. 2 ersichtlich ist, können innerhalb des Rahmens Hohlräume 15 verbleiben. Diese Hohlräume 15, die auch rund ausgebildet sein können, lassen sich als Transportsicherung bei einer Stapelung auf Paletten vorteilhaft ausnutzen, wenn nämlich durch die Hohlräume 15 übereinander gestapelter erfindühgsgemässer- Sammelpackträger ein Dorn oder eine Stange gesteckt wird.

Die Zeichnung bezieht sich auf einen Sammelpackträger mit zwei mals sechs, also insgesamt zwölf Aufnahmeflächen zum Einsetzen von Dosen oder dergleichen. Selbstverständlich lassen sich nach dem gleichen Prinzip Träger konstruieren, die zum Beispiel zwei mal fünf oder eine andere Zahl von Aufnahmetellern aufweisen.

## Patentansprüche

1. Sammelpackträger für Dosen mit Bördelrand oder dergleichen Behälter mit umlaufendem Vorsprung, wobei ein flacher einen Tragegriff (7) aufweisender Rahmen (1) mit sich paarweise auf den Rahmenflächen gegenüberliegenden Aufnahmetellern (8) vorgesehen ist und der Rand jedes Aufnahmetellers (8) als dem Bördelrand angepasste elastische Hinterschneidung (12,13) zum paarweisen klemmenden Erfassen von miteinander zugewandten Bördelrand angeordneten Dosen ausgebildet ist und wobei zwischen den Hinterschneidungen (12,13) paarweise gegenüberliegender Aufnahmeteller (8) im Bereich des Tellerrandes eine als Ring (9) ausgebildete Tellerfläche vorgesehen ist, so dass der Bördelrand einer einzusetzenden Dose zwischen den Hinterschneidungen (12,13) und dem gegen erstere mit Hilfe eines Stegs abgestützten Ring (9) gehalten ist, dass die innerhalb der Baueinheit zwischen paarweise gegenüberliegenden Hinterschneidungen (12,13) vorgesehenen und deren gegenseitigen Abstand bestimmenden Stege (10,11) die entsprechenden Stege in der Fläche des Trägers benachbarter Aufnahmeteller (8) tangential - eine einzige Baueinheit bildend - durchdringen, dass eine Mehrzahl von Aufnahmetellern (8) zu einer einzigen körperlichen Baueinheit zum Einsetzen und unmittelbaren Festhalten der Bördelränder einer Mehrzahl von Dosen zusammengefasst ist, dadurch gekennzeichnet, dass der äussere Rand dieser Baueinheit Versteifungsrippen mit einem die Gesamtheit der Aufnahmeteller umlaufenden gurtartigen Bauteil (5,6,7) umfasst.

2. Träger nach Anspruch 1, dadurch gekennzeichnet, dass die Aussenfläche des gurtartigen Bauteils (5,6) als Datenträger vorgesehen ist.

3. Träger nach den Ansprüchen 1 und 2, dadurch gekennzeichnet, dass Hohlräume (15) zwischen benachbarten Aufnahmetellern (8) zur Aufnahme von Sicherungselementen vorgesehen sind.

## Claims

1. Collective pack carrier for tins with beaded rims or the like containers with encircling projection, wherein a flat frame (1) displaying a carrying handle (7) is provided with receiving plates (8) lying opposite one another in pairs on the frame surfaces and the rim of each receiving plate (8) is constructed as an elastic undercut (12,13) adapted to the beaded rim for the pairwise clamping grip of tins arranged with beaded rims facing each other and wherein a plate surface constructed as ring (9) is provided in the region of the plate rim between the undercuts (12,13) of receiving plates (8) lying opposite one another in pairs so that the beaded rim of a tin to be inserted is retained between the undercuts (12,13) and the ring (9) supported thereagainst with the aid of a web, that the webs (10,11), which are provided within the constructional unit between undercuts (12,13) lying opposite one another in pairs and determine their mutual spacing, penetrate tangentially the corresponding webs of receiving plates (8) adjacent in the surface of the carrier to form a single constructional unit, that a plurality of receiving plates (8) is integrated into a single bodily constructional unit for the insertion and direct retention of the beaded rims of a plurality of tins, characterised thereby, that the outer rim of this constructional unit comprises stiffening ribs with a beltlike component (5,6,7) encircling the totality of the receiving plates.

2. Carrier according to claim 1, characterised thereby, that the outer surface of the beltlike component (5,6,) is provided as data carrier.

3. Carrier according to the claims 1 and 2, characterised thereby, that hollow spaces (15) are provided between adjacent receiving plates (8) for the reception of securing elements.

## Revendications

1. Support d'emballage multiple pour boîtes à collet rabattu ou récipients similaires présentant une saillie périphérique, dans lequel un cadre plat (1) comportant une poignée (7) est muni de plateaux de prise ou de support (8) opposés deux à deux sur ses deux faces, le bord de chaque plateau de prise (8) étant conçu sous la forme d'une contre-dépouille élastique (12,13) adaptée au collet rabattu des boîtes et servant à enserrer deux à deux, par enclenchement, des boîtes disposées de telle sorte que leurs collets rabattus respectifs soient l'un en face de l'autre, une surface d'appui sous forme d'un anneau (9) étant prévue sur chaque plateau (8) dans sa zone de bordure entre les contre-dépouilles (12,13) de ces plateaux opposés deux à deux, de sorte que le collet rabattu de chaque boîte puisse être retenu par enclenchement entre ces contre-dépouilles (12,13) et l'anneau (9) qui s'appuie contre celles-ci à l'aide d'une nervure (10,11), ces nervures étant prévues situées entre les contre-dépouilles (12,13) opposées deux à deux en déterminant l'espacement entre celles-ci, les nervures correspondantes des plateaux (8) voisins se réunissant tangentiellement en formant un seul bloc dans la surface du support, et plusieurs de ces plateaux (8) étant réunis pour constituer un seul ensemble adapté pour retenir directement par enclenchement les collets rabattus de plusieurs boîtes, support caractérisé par le fait que le bord extérieur de cet ensemble est pourvu de nervures de raidissement (5,6,7) constituant un élément en forme de sangle faisant le tour de l'ensemble des plateaux de prise ou de support.

2. Support selon la revendication 1, caractérisé par le fait que la surface extérieure des nervures (5,6) formant sangle est prévue comme support de données.

3. Support selon l'une ou l'autre des revendications 1 ou 2, caractérisé par le fait que des évidements (15) sont prévus entre les plateaux de prise (8) voisins pour recevoir des éléments d'assujettissement.
